# EUROPÄISCHE PATENTSCHRIFT

(11) **EP 0 100 806 B1**
(45) Veröffentlichungstag und Bekanntmachung des Hinweises auf die Patenterteilung: **27.11.1985**
(21) Anmeldenummer: 82810338.2
(22) Anmeldetag: 11.08.1982
(51) Int. Cl.: D03D 47/34, D03D 47/30

(54) **Düsenanordnung für eine Webmaschine**
Jet arrangement for a loom
Dispositif de soufflage pour métier à tisser

(43) Veröffentlichungstag der Anmeldung: 22.02.1984
(73) Patentinhaber: GEBRÜDER SULZER AKTIENGESELLSCHAFT, CH-8401 Winterthur (CH)
(72) Erfinder: Simson, Dionizy, 8400 Winterthur (CH)

## Beschreibung

Die Erfindung betrifft eine Düsenanordnung für eine Webmaschine, mit einem Führungskanal für fadenförmiges Material und einem Steuerorgan, das einen in den Material-Führungskanal mündenden Kanal enthält zum Einleiten eines FluidStrahles in den Material-Führungskanal, und zwar wechselweise, entgegengesetzt zur Eintragsrichtung des fadenförmigen Materials zwecks Bremsen, oder in Eintragsrichtung zwecks Einfädeln. (Im folgenden ist als fadenförmiges Material z. B. der Schussfaden einer Webmaschine, als Fluid z. B. Luft angenommen).

Bei einer bekannten Anordnung der genannten Art (CH-A Nr. 462061) münden in den Fadenführungskanal unter spitzem Winkel zwei Lufteinleitkanäle, die über einen unter Federwirkung stehenden Steuerschieber wechselweise an eine Pressluftzuführungsleitung anschliessbar sind. Der eine Lufteinleitkanal ist in Richtung der Beförderung des Fadens in dem Fadenführungskanal angeordnet, der andere in dazu entgegengesetzter Richtung. Die Anordnung kann dadurch einerseits als Bremsdüse für einen Faden und andererseits, z. B. bei Fadenbruch, nach Umschalten der Lufteinleitkanäle, zum Einfädeln des Fadens in den Fadenführunskanal benutzt werden.

Diese bekannte Anordnung lässt sich nur an eine einzige Luftzuführungsleitung anschliessen. Soll die Düsenanordnung während des Webbetriebes als Bremsdüse und z. B. nach Fadenbruch zum Einfädeln verwendet werden, so muss diese einzige Luftzuleitung unmittelbar von dem Druckluftnetz der Webmaschine gespeist werden. Dies ist erforderlich, damit auch nach Stillstand der Webmaschine und: dem damit gekuppelten Schliessen eines Maschinen-Hauptventiles Luft zum Einfädeln des gebrochenen Schussfadens in die Bremsdüse zur Verfügung steht. Hierdurch sind bei der bekannten Anordnung bei Stillstand einer Webmaschine Luftverluste unumgänglich.

Der Erfindung liegt die Aufgabe zugrunde, eine besonders in dieser Hinsicht verbesserte Düsenanordnung zu schaffen.

Die Erfindung besteht darin, dass das Steuerorgan von einem in der Düsenanordnung gebildeten Druck-Gaskissen beaufschlagt ist, durch welches das Steuerorgan während des Webbetriebes selbsttätig in Bremsposition gehalten ist. Im einfachsten Fall genügt als Luftkissen ein ausgesparter, abgedichteter Hohlraum, so dass eine besonders einfache Ausführung entsteht. Ausser dem auch der bekannten Bauart mit gefedertem Steuerschieber anhaftenden Vorteil der automatischen Rückstellung unmittelbar nach Loslassen des Steuerschieberswird es aber bei der erfindungsgemässen Anordnung möglich, das Luftkissen unmittelbaran das Hauptventil der Webmaschine anzuschliesen. Wird die Webmaschine z. B. infolge Fadenbruches stillgesetzt und das Hauptventil geschlossen, so hört zugleich auch die Zufuhr von Bremsluft zu der Düsenanordnung und dem Druckluftkissen auf, so dass unnötiger Luftverbrauch vermieden werden kann.

Bei einer Ausführungsform der Erfindung weist die Anordnung - ausser dem verstellbaren Fluid-Einleitkanal - zwei wechselweise durch Verstellung des Steuerorgans anschliessbare Fluid-Zuführungskanäle auf, von denen einer unmittelbar an eine Fluid-Quelle für eine zugehörige Webmaschine anschliessbar ist, während der andere an ein Hauptventil der Webmaschine anschliessbar ist und dabei zugleich Verbindung zwischen dem Hauptventil und dem Druck-Gaskissen herstellt. Es lässt sich dann vermeiden, dass die für das Einfädeln erforderliche Luft bereits vor dem Verstellen des Steuerorganes aus der Bremsposition in die Einfädelstellung nachströmen kann. Vielmehr kann die für das Einfädeln benötigte Luft erst nach Verstellen des Steuerorganes in die Düsenordnungeinströmen und ihrem Verwendungszweck zugeführt werden. Auch hierdurch wird also unnötiger Luftverbrauch vermieden.

Weitere Merkmale ergeben sich aus der folgenden Beschreibung von Ausführungsbeispielen in Verbindung mit der Zeichnung und den Ansprüchen.
Fig. 1 zeigt eine teilweise schematisierte Übersichtsdarstellung einer erfindungsgemässen Dü- senanord'nung in Verbindung mit einer Webmaschine,
Fig. 2 ist ein Schnitt nach Line 11-11 in Fig. 1, in grösserem Massstab,
Fig. 3 ist ein Schnitt nach Linie 111-111 in Flg. 2,
Fig. 4 ist ein der Fig. 2 entsprechender Schnitt bei anderer Position der Teile,
Fig. 5 ist ein der Fig. 3 entsprechender Schnitt bei anderer Position der Teile, und
Fig. 6 veranschaulicht ein Detail einer weiteren Bauart.

Bei einer Webmaschine 1 nach Fig. 1 ist angenommen, dass es sich um eine Lufteintragsmaschine handelt, bei der der Schussfaden entlang der gestrichelt angedeuteten Schusslinie 2 in das Webfach eingetragen wird. Die nicht gezeichneten Eintragsdüsen sind über eine Luftzuführungsleitung 3 an eine Druckluftquelle 4, z. B. an ein Druckluftnetz angeschlossen. Die Leitung 3 enthält ein Filter 5 und ein Hauptventil 6. Bei Webbetrieb an der Maschine 1 werden alle Luftverbraucher, insbesondere die Eintragsdüsen über die Leitung 3 und das geöffnete Ventil 6 gespeist. Bei Stillstand der Webmaschine 1 etwa infolge Schussfadenbruches wird das Hauptventil 6 automatisch geschlossen zwecks Vermeidung von Luftverlusten.

Aus der Leitung 3 sind bei 32 eine ein Drosselorgan 42 enthaltende, direkte Luftzuführungsleitung 7 und nach dem Hauptventil 6 bei 31 eine ein Drosselorgan 48 enthaltende Bremsluft-Zuführungsleitung 28 abgezweigt und zu einer als Ganzes mit 8 bezeichneten, bei 35 bzw. 29 angeschlossenen Düsenanordnung geführt, welche an der Eintragsseite der Webmaschine 1 angeordnet ist.

Die Anordnung 8 (Fig. 2, 3) enthält einen Düsenkörper 60, in dem die beiden Druckluftanschlüsse 35, 29 enthalten sind. Körper 60 enthält einen in einer Bohrung 61 verschiebbaren Steuerkolben 62, der auf der in Fig. 2 linken Seite mit einem Betätigungs-Druckknopf 63 herausragt. Der Steuerkolben 62 besitzt einen parallel zu seiner Achse 64 verlaufenden Verbindungskanal 65, der in Fig. 2 rechts bei 66 in ein in dem Raum 67 gebildetes, mit 68 bezeichnetes Druck-Luftkissen mündet. Das Kissen 68 ist in Fig. 2 rechts durch einen in die Bohrung 61 eingeschobenen Verschlusszapfen 69 verschlossen.

In dem Steuerkolben 62 sind zwei zueinander versetzt angeordnete Lufteinleitkanäle 24,72 enthalten, welche wahlweise in Verbindung mit dem einen Schussfaden 14führenden Fadenführungskanal 12 geschoben werden können, vgl. Fig. 2,4.

Der Düsenkörper 60 enthält einen Arretierungsstift 75, der Steuerkolben 62 eine Ausnehmung 76. Durch diese sind zwei Anschlagflächen 77, 78 gebildet, gegen welche der Kolben 62 bei seiner Hin- und Herverschiebung gemäss Pfeil 79 anschlagen kann. Zugleich bildet der Stift 75 eine Sicherung für den Kolben 62 gegen Verdrehung um die Achse 64. Dadurch wird dieser in der in den Fig. 3, 5 wiedergegebenen Position gehalten, so dass auch die jeweilige Ausströmrichtung (Pfeile 25, 25a) der Lufteinleitkanäle 24, 72 fixiert ist.

Die Wirkungsweise ist folgende. Bei Webbetrieb der Maschine 1 ist die Düsenanordnung 8 in der Bremsposition nach Fig. 2, 3. Das Hauptventil 6 ist geöffnet. Nunmehr strömt Luft über die Leitungen 3, 28 und den Anschluss 29 in den Raum 67, so dass das Luftkissen 68 gebildet wird. Dadurch wird der Steuerkolben 62 in die in Fig. 2 wiedergegebene (linke) Bremsposition gedrückt, in der der Lufteinleitkanal 24 iri Verbindung mit dem Fadenführungskanal 12 steht. Es strömt ständig Luft aus Raum 67 über den Verbindungskanal 65 und den Einleitkanal 24 entsprechend Pfeil 25 unter spitzem Winkel in den Fadenführungskanal 12. Während der Schussfaden 14 in Richtung des Pfeiles 13 eingetragen wird, tritt also Bremsluft entsprechend Pfeil 81 aus der Düsenanordnung 8 bei 84 aus. Der Schussfaden 14 wird daher unter leichter, permanenter Bremswirkung bzw. Spannung gehalten, wodurch er in Anlage auf einer auf der Eintragsseite der Webmaschine angeordneten Fadenzumesstrommel 43 gehalten werden kann.

In der Bremsposition der Teile nach Fig. 2, 3 ist der Luftzuführungskanal 35 bei 82 durch den Steuerschieber 62 verschlossen. Es kann keine Luft über Leitung 7 in die Düsenanordnung 8 gelangen.

Wenn z. B. in der Webmaschine 1 ein Schussfadenbruch eintritt, so wird die Maschine stillgesetzt und das Hauptventil 6 automatisch geschlossen. Nunmehr kann die Bedienungsperson auf den Druckknopf 63 des Steuerkolbens 62 drücken und diesen aus der Bremsposition nach Fig. 2 in die Einfädelposition nach Fig. 4 verschieben. Dabei herrscht zunächst im Raum 67 kein Druck mehr, weil Hautpventil 6 geschlossen ist und sich der frühere Überdruck über die Kanäle 24, 12 abbaut. Sobald Kolben 62 jedoch etwas nach rechts bewegt wird, werden die Kanäle 24, 12 getrennt, so dass bei weiterer Rechtsbewegung der Druck im Raum 67 wieder ansteigt. Schliesslich gelangt eine im Kolben 62 angebrachte Bohrung 83 bei 82 über den Luftzuführkanal 35. Zugleich wird der Zuführkanal 29 bei 84 durch den Kolben 62 verschlossen. Nunmehr kann Druckluft über die Direktleitung 7 und die Kanäle 35, 65 im Raum 67 einströmen. Es wird dort wieder das Luftkissen 68 aufgebaut. Durch Leitung 28 vermag keine Luft mehr einzutreten.

Inzwischen steht der Lufteinleitkanal 72 in Verbindung mit dem Fadenführungskanal 12 (Fig. 4, 5) so dass die über die Teile 7, 35, 65, 72 einströmende Luftgemäss Pfeil 25a unter spitzem Winkel in den Kanal 12 gelangt und in der Eintragsrichtung (Pfeil 13) aus der Anordnung 8 entweicht. Dadurch kann der abgebrochene Schussfaden in die Bremsdüse 8 bzw. den Fadenkanal 12 eingefädeltwerden. Dabei wird er in Fig. 5 von links her in den Kanal 12 bei 89 eingesaugt und den weiteren Teilen für den Schusseintrag zugeführt.

Anschliessend wird der Druckknopf 63 losgelassen. Kolben 62 läuft unter dem Druck des Luftkissens 68 wieder in die Bremsposition nach Fig. 2. Beim Wiedereinschalten der Webmaschine 1 wird das Hauptventil 6 automatisch geöffnet, so dass wieder Luft über Leitung 28, 29, 65, 24 in die Düse einströmen und gemäss Pfeil 25 in den Fadenführungskanal 12 gelangen kann. Der Schussfaden 14 wird wieder gebremst bzw. straff gehalten.

Bei der abgewandelten Ausführungsform nach Fig. 6, die der Bremsposition nach Fig. 2 entspricht, ist der im Steuerkolben 62 vorgesehene Verbindungskanal 65 rechts bei 85 gegen das Luftkissen 68 abgeschlossen. Diese kann z. B. abgedichtet und beim Zusammenbau der Teile untereinen gewissen Überdruck gestellt sein. Im Kolben 62 befindet sich eine Bohrung 86, über die während des normalen Webbetriebes Druckluft aus Leitung 28 und Anschluss 29 einströmen und als Bremsluft über den Einleitkanal 24 entsprechend Pfeil 25 in den Fadenführungskanal 12 gelangen kann. Wird nach Fadenbruch das Hauptventil 6 beim Abschalten der Webmaschine 1 geschlossen, so hört die Bremsluftzuführung über die Teile 28, 86, 65, 24 auf. Nunmehr kann der Kolben 62 in Fig. 6 gegen den Druck des Luftkissens 68 nach rechts in die der Fig. 4 entsprechende Einfädelposition verschoben werden, so dass Luft über die Teile 7, 35, 83, 72 entsprechend Pfeil 25a zum Einfädeln in den Fadenführungskanal 12 eingeleitet werden kann. Das Luftkissen 68 steht während dessen unter erhöhtem Druck. Anschliessend wird der Kolben 62 wieder losgelassen, so dass er unter dem Druck des Luftkissens 68 in die in Fig. 6 dargestellte Bremsposition zurückbewegt wird. Nach Wiedereinschalten der Web₋ maschine 1 und Öffnen des Hauptventiles 6 gelangt wieder Bremsluft über die Teile 28, 86, 24 entsprechend Pfeil 25 in den Fadenführungskanal 12.

Bei einer weiteren Ausführungsform ist ein in Fig. 6 gestrichelt angedeuteter Verbindungskanal 93 zwischen dem Anschluss 35 und dem Luftkissen 68 vorgesehen. Dieses ist dann ständig unmittelbar über Leitung 7 an die Druckluftquelle 4 angeschlossen.

Bei einem anderen Ausführungsbeispiel ist die Leitung 28 fortgelassen. Bei 29 ist eine in Fig. 1 gestrichelt eingezeichnete, aus Leitung 7 bei 91 abgezweigte Leitung 88 angeschlossen. Im übrigen entspricht das Beispiel Fig. 2, 3. Die über Leitung 7 eingeleitete Druckluft kann nunmehrwechselweise über Leitung 88 bei 29 eingeleitet werden (Bremsposition) oder - nach Drücken des Kolbens 62 in Fig. 2 nach rechts - bei 35 eingeleitet werden (Einfädelposition). In diesem Fall erfolgt nach Fadenbruch und Schliessen des Hauptventils 6 keine automatische Sperrung der Bremsluft.

Bei einer noch anderen Bauart ist das Luftkissen 68 an ein separates, nur zur Aufrechterhaltung des Druckes in. dem Luftkissen bestimmtes Druckluftgefäss angeschlossen.

## Patentansprüche

1. Düsenanordnung für eine Webmaschine, mit einem Führungskanal (12) für fadenförmiges Ma- terial (14) und einem Steuerorgan (62), das einen in den Material-Führungskanal (12) mündenden Kanal (24) enthält zum Einleiten eines FluidStrahles in den Material-Führungskanal (12) und zwar wechselweise, entgegengesetzt zur Eintragsrichtung des fadenförmigen Materials (14) zwecks Bremsen, oder in Eintragsrichtung zwecks Einfädeln, dadurch gekennzeichnet, dass das Steuerorgan (62) von einem in der Düsenanordnung, (8) gebildeten Druckgaskissen (68) beaufschlagt ist, durch welches das Steuerorgan (62) während des Webbetriebes selbsttätig in Bremsposition gehalten ist.

2. Anordnung nach Anspruch 1, dadurch gekennzeichnet, dass die Anordnung - ausser dem verstellbaren Fluid-Einleitkanal (24) -zwei wechselweise durch Verstellung des Steuerorgans (62) anschliessbare Fluid-Zuführungskanäle (29, 35) aufweist, von denen einer (35) unmittelbar an eine Fluid-Quelle (4), für eine zugehörige Webmaschine (1 ) anschliessbar ist, während der andere (29) an ein Hauptventil (6) der Webmaschine (1) anschliessbar ist und dabei zugleich Verbindung zwischen dem Hauptventil (6) und dem Druck- Gaskissen herstellt.

3. Anordnung nach den Ansprüchen 1 und 2, dadurch gekennzeichnet, dass das Steuerorgan ein Schiebekolben (T6) ist und dass in diesem zwei wechselweise mit dem Material-Führungskanal (12) in Verbindung bringbare Fluid-Einleitkanäle (24, 72) enthalten sind.

4. Anordnung nach den Ansprüchen 1 bis 3, dadurch gekennzeichnet, dass der Steuerkolben (62) einen längsverlaufenden Fluid-Kanal (65) enthält zur wechselweisen Verbindung eines Fluid-Zuführungskanales (29, 35) mit einem der beiden aus dem Verbindungskanal (65) abgezweigten Fluid-Ein,1,eitkanälen (24, 72).

5. Anordnung nach den Ansprüchen 1 bis 4, dadurch gekennzeichnet, dass der Steuerkolben (62) zwei Anschläge (77,78) zur Begrenzung seiner beiden axialen Steuerbewegungen aufweist.

6. Anordnung nach den Ansprüchen 1 bis 4, dadurch gekennzeichnet, dass der Steuerkolben (62) eine Drehsicherung (75) zur Aufrechterhaltung seiner Drehposition aufweist.

7. Anordnung nach den Ansprüchen 1 bis 4, dadurch gekennzeichnet, dass das eine Ende des Steuerkolbens (62) als aus einem Gehäuse (60) der Düsenanordnung herausragender Betätigungs-Druckknopf (63) ausgebildet ist, während am anderen Ende das Druck-Gaskissen (68) angeordnet ist.

8. Anordnung nach Anspruch 7, dadurch gekennzeichnet, dass der Verbindungskanal (65) des Steuerkolbens (62) in das Druck-Gaskissen (68) mündet, an dem auch der mit dem Hauptventil (6) in Verbindung stehende Fluid-Zuführungskanal (29) angeschlossen ist.

## Claims

1. A nozzle arrangement for a weaving machine, the arrangement having a guide duct (12) for filamentous material (14) and a control member (62) which comprises a duct (24) extending into the guide duct (12) and serving to introduce a fluid stream thereinto alternately, namely, in the opposite direction to the picking direction of the filamentous material (14) for braking or in the picking direction for threading, characterised in that a cushion (68) of pressure gas formed in the nozzle arrangement (8) acts on the control member (62) to retain the same automatically in the braking, position during weaving.

2. An arrangement according to Claim 1, characterised in that the arrangement comprises, in addition to the adjustable fluid-introducing duct (24), two fluid supply ducts (29, 35) connectable alternately by adjustement of the control member (62), one (35) of the latter ducts being directly connectable to a fluid source (4) for an associated weaving machine (1) while the other (29) of the latter ducts is connectable to a main valve (6) of the weaving machine (1) and provides a communication between such valve and the cushion (68).

3. An arrangement according to Claims 1 and 2, characterised in that the control member is a sliding spool (16) having two fluid-introducing ducts (24, 72) adapted to communicate alternately with the guide duct (12).

4. An arrangement according to Claims 1 to 3, characterised in that the control piston (62) has a longitudinal fluid duct (65) for alternately connecting a fluid supply duct (29, 35) to one of the two fluid-introducing ducts (24, 72) branching off the communicating duct (65).

5. An arrangement according to Claims 1 to 4, characterised in that the control piston (62) has two abutments (77, 78) to limit its two axial control movements.

6. An arrangement according to Claims 1 to 4, characterised in that the control piston (62) has means (75) for securing it against rotation in order to maintain its angular position.

7. An arrangement according to Claims 1 to 4, characterised in that one end of the control piston (62) is an operating press button (63) projecting from a casing (60) of the nozzle arrangement, the pressure gas cushion (68) being disposed at the other end of the control piston.

8. An arrangement according to Claim 7, characterised in that the communicating duct (65) of the control valve (62) extends into the pressure gas cushion (68) to which the fluid supply duct (29) communicating with the main valve (6) is connected.

## Revendications

1. Dispositif de soufflage pour métier à tisser, comportant un canal de guidage (12) pour une matière sous forme de fil (14) et un organe de commande (62) qui présente un canal de guidage (24) débouchant dans le canal de guidage (12) de la matière, pour l'amenée d'un jet de fluide dans le canal de guidage (12) de la matière, et ce, alternativement, dans le sens opposé au sens de l'insertion de la matière sous forme de fil (14) en vue du freinage, ou dans le sens de l'insertion, en vue de l'enfilage, caractérisé en ce que l'organe de commande (62) est chargé par un coussin de gaz sous pression (68) formé dans le dispositif de soufflage (8), coussin de gaz sous pression par lequel l'organe de commande (62) est maintenu automatiquement dans la position de freinage pendant le fonctionnement du métier à tisser.

2. Dispositif suivant la revendication 1, caractérisé en ce qu'il présente - outre le canal d'amenée de fluide réglable (24) -deux canaux d'alimentation en fluide (29, 35) pouvant être raccordés alternativement par déplacement de l'organe de commande (62), canaux d'alimentation dont l'un (35) peut être raccordé directement à une source d'alimentation en fluide (4) pour un métier à tisser correspondant (1 ), tandis que l'autre (29) peut être raccordé à une valve principale (6) du métier à tisser (1 ) et crée dans ce cas, en même temps, la liaison entre la valve principale (6) et le coussin de gaz sous pression.

3. Dispositif suivant les revendications 1 et 2, caractérisé en ce que l'organe de commande est un piston coulissant (16) et en ce que, dans celui-ci, il est prévu deux canaux d'amenée de fluide (24, 72) pouvant être alternativement reliés au canal de guidage (12) de la matière.

4. Dispositif suivant les revendications 1 à 3, caractérisé en ce que le piston de commande (62) présente un canal à fluide (65) suivant son sens longitudinal pour la communication alternative d'un canal d'alimentation en fluide (29, 35) à l'un des deux canaux d'amenée de fluide (24, 72) branchés sur le canal de communication (65).

5. Dispositif suivant les revendications 1 à 4, caractérisé en ce que le piston de commande (62) présente deux arrêts (77, 78), pour la limitation de ses deux mouvements de commande dans le sens axial.

6. Dispositif suivant les revendications 1 à 4, caractérisé en ce que le piston de commande (62) présente une sécurité contre la rotation (75) pour le maintien de sa position dans le sens de la rotation.

7. Dispositif suivant les revendications 1 à 4, caractérisé en ce que l'une des extrémités du piston de commande (62) est prévue sous la forme d'un bouton-poussoir d'actionnement (63) faisant saillie d'un boîtier (60) du dispositif de soufflage, alors qu'à l'autre extrémité est prévu le coussin de gaz sous pression (68).

8. Dispositif suivant la revendication 7, caractérisé en ce que le canal de communication (65) du piston de commande (62) débouche sur le coussin de gaz sous pression (68), auquel est raccordé le canal d'alimentation en fluide (29) en communication avec la valve principale (6).
